# EUROPÄISCHE PATENTSCHRIFT

(11) **EP 2 960 165 B1**
(45) Veröffentlichungstag und Bekanntmachung des Hinweises auf die Patenterteilung: **09.08.2017**
(21) Anmeldenummer: 14173592.8
(22) Anmeldetag: 24.06.2014
(51) Int. Cl.: B65B 47/10, B65B 31/02, B65B 47/02, B65B 9/04

(54) **Tiefziehverpackungsmaschine und Verfahren**
Deep drawing packaging machine and method
Machine d'emballage par emboutissage et procédé

(43) Veröffentlichungstag der Anmeldung: 30.12.2015
(73) Patentinhaber: MULTIVAC Sepp Haggenmüller SE & Co. KG, 87787 Wolfertschwenden (DE)
(72) Erfinder: Grimm, Bernhard, 87435 Kempten (DE); Ehrmann, Elmar, 87730 Bad Grönenbach (DE)
(74) Vertreter: Grünecker Patent- und Rechtsanwälte PartG mbB

(56) Entgegenhaltungen:
- EP-A1- 0 186 729
- EP-A1- 0 270 208
- EP-A1- 2 412 643
- WO-A1-00/38992
- GB-A- 1 242 726

## Beschreibung

Die Erfindung bezieht sich auf eine Tiefziehverpackungsmaschine gemäß den Merkmalen des Anspruchs 1 bzw. auf ein Verfahren gemäß den Merkmalen des Anspruchs 7.

Aus der DE 102 37 933 A1 ist eine Schalenverschließmaschine bekannt, um Skinpackungen mit über einen Schalenrand überstehendem Produkt herzustellen. Dabei wird die Skinfolie am Siegelwerkzeugoberteil geklemmt und in einen Dom gezogen, bevor das Siegelwerkzeugunterteil mit der Schale und dem Produkt an das Siegelwerkzeugoberteil heranbewegt wird. Die Skinfolie kommt erst während des Skinvorgangs mit dem Produkt in Kontakt.

Die EP 2 412 643 A1 zeigt eine Tiefziehverpackungsmaschine mit einer Oberfolienformstation, um ein vertikal über einen Schalenrand überstehendes Produkt mit einer Schrumpffolie und einer Mulde zu verschließen, ohne dass dabei vor dem Siegelprozess das Produkt selbst die Schrumpffolie durch eine Bewegung nach oben verformt. Die der Siegelstation vorgelagerte Oberfolienformstation sorgt für eine Vorverformung. Um die verformte Schrumpffolie während des Transports von der Oberfolienformstation in die Siegelstation seitlich zu halten bzw. zu führen und exakt auf die Mulde zu positionieren, ist eine beidseitig angeordnete Klammerkette vorgesehen.

Die WO 2004/000650 A1 zeigt eine Tiefziehverpackungsmaschine zum Herstellen einer Schrumpfverpackung, wobei sowohl die Unterfolie als auch die Oberfolie eine Schrumpffolie ist. Die Tiefziehverpackungsmaschine weist eine Unterfolien- und eine Oberfolienformstation auf, in der die Folien jeweils individuell vor dem Versiegeln tiefgezogen werden, so dass ein zu verpackendes Produkt in der Siegelstation verpackt werden kann. Die Schrumpfwirkung der Folien, bei der sich diese eng an das Produkt anlegen, wird in einer der Tiefziehverpackungsmaschine nachfolgenden Schrumpfeinrichtung mittels Einbringen von Wärme, beispielsweise in einem Heißwasserbad, erzeugt. Ein Unterschied zwischen Schrumpfverpackungen und Skinverpackungen liegt darin, dass bei Schrumpfverpackungen die Wärme für den Schrumpfprozess erst nach dem Verpackungsvorgang zugeführt wird und bei Skinverpackungen die Wärme noch in der Siegelstation in die Skinfolie vor dem Siegelprozess eingebracht wird. Eine ähnliche Schrumpffolien-Verpackungsmaschine ist in der EP 2 412 643 A1 offenbart.

Aus der EP 0 270 208 A1 ist eine Tiefziehverpackungsmaschine zum Herstellen einer Skinpackung bekannt. Eine Skinfolie als Oberfolie und eine Mulde, die in eine Unterfolie geformt und in die ein Produkt eingelegt wurde, werden gemeinsam in eine erste Formstation transportiert und allseitig zwischen einem Formwerkzeugunterteil und einem Formwerkzeugoberteil geklemmt, um die Skinfolie anschließend mittels Vakuum nach oben in einen Dom zu ziehen und zu erwärmen. Dieser Vorgang führt zu einer leichten Verformung, so dass nach dem Öffnen von Formwerkzeugunterteil und Formwerkzeugoberteil die Skinfolie während des Transports zusammen mit der Mulde und dem Produkt in eine nachfolgende Siegelstation keinen Druck auf das Produkt ausübt, solange das Produkt nur gering über die Mulde nach oben übersteht. Durch den Wärmeeintrag weist die Skinfolie bereits eine Elastizität auf, die geeignet ist, um in der Siegelstation nach dem Bilden einer Kammer durch ein Siegelwerkzeugunterteil und ein Siegelwerkzeugoberteil mittels Vakuum in einen Dom gezogen zu werden, der eine erheblich (4x) größere Vertiefung als der Dom im Formwerkzeugoberteil aufweist. Die Skinfolie wird anschließend im Dom auf eine erhöhte Temperatur erwärmt, um danach mittels Vakuum zwischen der Skinfolie und der Mulde eine Skinpackung zu erzeugen, bei der die Skinfolie sich eng an das Produkt und an die Innenflächen der Mulde anlegt und somit das Produkt luftdicht verschließt. Eine erhöhte Verformung der Skinfolie in der Formstation ist nicht vorgesehen.

Bei über den Muldenrand vertikal überstehenden Produkten besteht beim Schließen von Siegelwerkzeugunterteil und Siegelwerkzeugoberteil die Gefahr von Faltenbildung im Bereich der Klemmung, was später zu Fehlern in der Siegelung bzw. zu Undichtigkeiten führen kann. Um eine solche Faltenbildung zu reduzieren oder zu verhindern, wird bisher mit steigendem Produktüberstand auch der seitliche Abstand von Produkt zum Muldenrand erhöht. Die so entstehenden Packungen weisen somit eine große Muldenfläche mit einem nach oben ragenden Produkt auf. Diese Verpackungen sind zum einen nicht ansprechend und zum anderen ist ein erhöhter Folienverbrauch von Ober- und Unterfolie die Folge, welches wiederum erhöhte Verpackungskosten zur Folge hat und gleichzeitig die Verpackungsleistung der Tiefziehverpackungsmaschine reduziert, da weniger Produkte während eines Arbeitstaktes verarbeitet werden können. Bei Tiefziehverpackungsmaschinen mit einem mehrspurigen und mehrreihigen Format ist das Risiko von Faltenbildung noch weiter erhöht.

Aufgabe der vorliegenden Erfindung ist es, eine Tiefziehverpackungsmaschine zur Verfügung zu stellen, die den Folienverbrauch bei der Herstellung einer Skinverpackung mit Produkten, die einen Produktüberstand aufweisen, reduziert.

Diese Aufgabe wird gelöst durch eine Tiefziehverpackungsmaschine mit den Merkmalen des Anspruchs 1 bzw. durch ein Verfahren zum Betrieb einer solchen Tiefziehverpackungsmaschine mit den Merkmalen des Anspruchs 7. Vorteilhafte Weiterbildungen der Erfindung sind in den Unteransprüchen angegeben.

Die erfindungsgemäße Tiefziehverpackungsmaschine umfasst eine Unterfolienformstation mit einer Anzahl von n Formmulden, wobei n eine ganze Zahl größer oder gleich 2 ist, zum Formen von n Mulden in eine Unterfolie, und eine Oberfolienformstation mit n evakuierbaren, jeweils von einer Klemmfläche umgebenen Domen, die eine erste Höhe zwischen der Klemmfläche und einer Vertiefung aufweisen, zum Formen von n Deckeln in eine Oberfolie, die eine Skinfolie ist. Dabei ist die Oberfolienformstation stromaufwärts in einer Produktionsrichtung vor einer Siegelstation angeordnet, wobei die Siegelstation dazu konfiguriert ist, die n Deckel mit den zugehörigen n Mulden zu versiegeln, wobei die Siegelstation ein Siegelwerkzeugoberteil umfasst, das n beheizbare und evakuierbare Dome mit einer zweiten Höhe aufweist. Die Dome sind dazu konfiguriert, die Oberfolie im jeweiligen Dom anliegen zu lassen und auf eine Skintemperatur zu erwärmen. Die erste Höhe beträgt wenigstens 80% der zweiten Höhe.

Ein Vorformen der Skinfolie in einer Oberfolienformstation auf die erste Höhe, die wenigstens 80% der zweiten Höhe beträgt, sorgt für ein druckfreies Überstülpen der Deckel über das Produkt, so dass der Abstand zwischen dem auf der Mulde befindlichen Produkt und dem Muldenrand auf unter 20 mm reduziert werden kann, selbst wenn Produkte mit einem Produktüberstand von mehr als 60mm mit einer Skinfolie verpackt werden. Durch die Reduzierung der Abmessungen der Mulden kann sowohl der Verbrauch an Unterfolie und Oberfolie reduziert werden, als auch die Maschinenleistung gesteigert werden, da während eines Arbeitstaktes in den Arbeitsstationen mehr Verpackungen bearbeitet werden können. Zusätzlich ist eine Skinverpackung mit wenig Abstand von Produkt zu Muldenrand ansprechender als mit einem großen Abstand. Gleichzeitig kann der Platzbedarf für solche Skinverpackungen in den Kühlregalen oder Kühltruhen reduziert werden.

Vorzugsweise beträgt die zweite Höhe wenigstens 60 mm, in einer besonders vorteilhaften Ausführung wenigstens 80 mm, um besonders große bzw. über den Muldenrand nach oben überstehende Produkte verpacken zu können.

Bevorzugt beträgt die Skintemperatur wenigstens 170 °C, um eine luftdichte Flächenversiegelung zwischen der Skinfolie und der Mulde zu erreichen.

Vorzugsweise ist eine beidseitig der Oberfolie angeordnete Oberfolientransporteinrichtung vorgesehen, um die Deckel von der Oberfolienformstation in die Siegelstation zu transportieren. So kann der Deckel synchron zur Mulde und zum Produkt bis in die Siegelstation positioniert werden, und Querspannungen in der Skinfolie selbst führen durch das beidseitige Halten der Skinfolie bis zum Klemmen in der Siegelstation nicht zu Faltenbildung, die zu einer mangelnden Luftdichtigkeit führen können.

Die Formmulden weisen eine Muldentiefe auf und vorzugsweise beträgt die zweite Höhe der Dome im Siegelwerkzeugoberteil wenigstens das 5-fache, bevorzugt wenigstens das 8-fache, der Muldentiefe. Dies ermöglicht eine attraktive und im Volumen reduzierte Skinverpackung mit einem hohen Produkt auf einer Art Teller, der durch die Mulde gebildet wird.

In einer besonders vorteilhaften Ausführung weisen die n Formmulden in der Unterfolienformstation jeweils eine Öffnungslänge längs und eine Öffnungsbreite quer zur Produktionsrichtung aufweisen, und die n Dome im Oberfolienformwerkzeugoberteil weisen jeweils eine erste Öffnungslänge längs und eine erste Öffnungsbreite quer zur Produktionsrichtung auf, wobei die erste Öffnungslänge bzw. die erste Öffnungsbreite der Dome jeweils zwischen 80% und 95% der Öffnungslänge bzw. der Öffnungsbreite der Formmulde beträgt, damit die geformten Deckel beim Zuführen in die Siegelstation größere Abmessungen als ein zu verpackendes Produkt aufweisen. Durch das Vorformen von Deckeln kann die Skinfolie aufgrund des geringen Abstands zur Innenwand der Dome im Siegelwerkzeugoberteil mittels Vakuum schnell angelegt und erwärmt werden, um anschließend den Skinvorgang ausführen zu können. Dies verkürzt die Zykluszeit der Siegelstation und erhöht damit insgesamt weiter die Verpackungsleistung.

Ein erfindungsgemäßes Verfahren zum Betrieb einer Tiefziehverpackungsmaschine zum Herstellen einer Skinpackung, die ein mindestens über 50 mm vertikal über einen Muldenrand einer Mulde einer Unterfolie nach oben überstehendes Produkt umfasst, wobei die Oberfolie eine Skinfolie ist, umfasst folgende Schritte:
- gemeinsames Formen einer Anzahl von n Mulden, wobei n größer oder gleich 2 ist, in eine Unterfolie in einer Unterfolienformstation während eines Arbeitstaktes,
- gemeinsames Formen von n Deckeln in eine Oberfolie in einer Oberfolienformstation bei einer ersten Temperatur während eines Arbeitstaktes, wobei die Deckel anschließend eine erste Höhe gegenüber einer Oberfolientransportebene aufweisen,
- gemeinsames Zuführen der n Mulden und der n Deckel in eine Siegelstation,
- Anlegen der n Deckel an die Innenwand von Domen der Siegelstation mittels Vakuum zwischen den n Deckeln und den n Domen und Erwärmen der n Deckel auf eine zweite Temperatur, wobei die erste Höhe (D1) wenigstens 80% einer zweiten Höhe (D2) der Dome (18) der Siegelstation beträgt,
- Anlegen der n Deckel an die jeweiligen Produkte und die dazugehörigen Mulden mittels eines zwischen den n Deckeln und den n Mulden erzeugten Vakuums.

Vorzugsweise werden die Deckel in der Oberfolienformstation derart geformt, dass die Deckel während des Transports von der Oberfolienformstation in die Siegelstation sich den dazugehörigen Mulden annähern, ohne dabei einen Druck auf die Produkte der dazugehörigen Mulden auszuüben.

Vorzugsweise wird dabei die Oberfolie mittels einer Oberfolientransporteinrichtung, beispielsweise zweier beidseitig der Oberfolie angeordneter Klammerketten, transportiert.

Die erste Temperatur, auf die die Skinfolie erwärmt wird, beträgt bevorzugt zwischen 100°C und 140°C, um lediglich eine bleibende Verformung der Skinfolie zu Deckeln zu bewirken.

Die zweite Temperatur, auf die die Skinfolie erwärmt wird, beträgt bevorzugt zwischen 170°C und 220°C, um die Elastizität der Skinfolie für den anschließenden Skinprozess zu erzeugen.

Im Folgenden wird ein vorteilhaftes Ausführungsbeispiel der Erfindung anhand einer Zeichnung näher erläutert. Im Einzelnen zeigen:
- Fig. 1: eine erfindungsgemäße Tiefziehverpackungsmaschine in einer schematischen Seitenansicht,
- Fig. 2a: eine schematische Seitenansicht einer Unterfolienformstation,
- Fig. 2b: eine Draufsicht auf ein Formwerkzeugunterteil,
- Fig. 3a: eine schematische Seitenansicht einer Oberfolienformstation,
- Fig. 3b: eine Ansicht auf ein Oberfolienformwerkzeugoberteil,
- Fig. 4a: eine schematische Seitenansicht einer Siegelstation in einer geschlossenen Stellung,
- Fig. 4b: eine Untersicht auf ein Siegelwerkzeugoberteil,
- Fig. 5: die Siegelstation von Fig. 4a nach Anlegen der Skinfolie im Dom und
- Fig. 6: die Siegelstation von Fig. 4a nach Anlegen der Skinfolie an Produkt und Mulde.

Gleiche Komponenten sind in den Figuren durchgängig mit gleichen Bezugszeichen versehen.

Fig. 1 zeigt eine erfindungsgemäße Tiefziehverpackungsmaschine 1 in einer schematischen Seitenansicht und mit einer Produktionsrichtung R. In Produktionsrichtung R sind nacheinander mehrere Arbeitsstationen wie eine Unterfolienformstation 2, eine Oberfolienformstation 3, eine Siegelstation 4, eine Querschneidstation 5 und eine Längsschneidstation 6 vorgesehen. Im Folgenden soll die Arbeitsweise der erfindungsgemäßen Tiefziehverpackungsmaschine 1 näher erläutert werden.

Eine Unterfolie 7, die beispielsweise als Kunststoff-Hartfolie ausgeführt ist, wird von einer ersten Folienrolle 8 abgerollt und von einer nicht näher dargestellten Klammerkette beidseitig erfasst und in die Unterfolienformstation 2 transportiert. In der Unterfolienformstation 2 wird die Unterfolie 7 erwärmt und zwei Mulden 9, die gegenüber der Zeichenebene hintereinander und damit zweispurig (d.h. in Produktionsrichtung R nebeneinander) angeordnet sind, in die Unterfolie 7 geformt. Entlang einer Einlegestrecke 10, die zwischen der Unterfolienformstation 2 und der Siegelstation 4 angeordnet ist, werden Produkte 50 in die Mulden 9 gelegt, wobei die Produkte 50 eine Höhe von mehr als 50 mm aufweisen.

Eine Oberfolie 11, die als Skinfolie ausgeführt ist, wird von einer zweiten Folienrolle 12 abgerollt und mittels einer beidseitig angeordneten Oberfolientransporteinrichtung 13 in die Oberfolienformstation 3 transportiert und dort auf eine erste Temperatur von ca. 120°C erwärmt, um darin zwei Deckel 14, die gegenüber der Zeichenebene hintereinander und damit zweispurig angeordnet sind, zu formen. Während der Transportbewegung der Deckel 14 mittels der Oberfolientransporteinrichtung 13 hin zur Siegelstation 4 werden die Deckel 14 näher an die Mulden 9 bzw. an die Unterfolie 4 herangeführt und dabei über die Produkte 50 gestülpt, ohne dabei einen Druck auf die Produkte 50 auszuüben, da die Deckel 14 eine Größe der Ausformung aufweisen, die größer als die Abmessung der Produkte 11 ist.

Die Oberfolientransporteinrichtung 13, beispielsweise in Form von zwei beidseitig der Oberfolie 11 angeordneten Klammerketten 13, übernimmt hierbei zum einen die Funktion der genauen Positionierung der Deckel 14 über bzw. auf die Produkte 50 und wird synchron mit der Klammerkette für die Unterfolie 7 bewegt. Zum anderen übernimmt die Oberfolientransporteinrichtung 13 die Funktion des seitlichen Haltens der Skinfolie 11 bzw. der Deckel 14 während der Transportbewegung und innerhalb des Siegelwerkzeugs 4. So kann ein Verziehen bzw. eine Faltenbildung der Skinfolie 11 durch evtl. auftretende Querspannungen innerhalb der Skinfolie 11 verhindert werden.

In der Siegelstation 4 werden die Deckel 14 nach Bilden einer Kammer 15 durch ein Siegelwerkzeugoberteil 16 und ein Siegelwerkzeugunterteil 17 mittels eines erzeugten Vakuums zwischen den Deckeln 14 und in der Fig. 3a näher dargestellten Domen 18 im Siegelwerkzeugoberteil 16 an die Innenwand der Dome 18 geformt und auf eine Skintemperatur von beispielsweise 180 °C erwärmt, um eine für den nachfolgenden Skinprozess entsprechende Elastizität aufzuweisen. Gleichzeitig wird ein weiteres Vakuum im Inneren der Verpackung 19, nämlich zwischen Deckeln 14 und Mulden 9 angelegt. Durch dieses Vakuum und ein Belüften des Siegelwerkzeugoberteils 16 auf Umgebungsdruck legt sich der elastische Deckel 14 sowohl eng an das Produkt 11 als auch an die Mulde 9 an, wobei bei diesem Skinprozess die Skinfolie 11 bzw. die Deckel 14 mit der Mulde 9 eine flächige und luftdichte Siegelung erzeugen. Diese Verpackung 19 wird als eine Skinpackung bezeichnet, da das auf bzw. in der Mulde 9 befindliche Produkt 11 mit einer eng am Produkt 50 anliegenden Folie 11, ähnlich einer zweiten Haut, an die Unterfolie 7 bzw. die Mulde 9 luftdicht versiegelt wird.

Im weiteren Verlauf in Produktionsrichtung R werden die zweispurig nebeneinander transportierten Verpackungen 19 mittels der Querschneidstation 5 und der Längsschneidstation 6 vereinzelt und über ein Transportband 20 aus der Tiefziehverpackungsmaschine 1 herausbefördert.

In der Fig. 2a wird die Unterfolienformstation 2 näher gezeigt. Sie weist ein Formwerkzeugoberteil 21 oberhalb der Unterfolie 7 auf, welche als Heizplatte ausgeführt ist, um die Unterfolie 7 vor dem Formen auf eine dafür notwendige Temperatur zu erwärmen. Ein in Pfeilrichtung bewegbares Formwerkzeugunterteil 22, das unterhalb der Unterfolie 7 angeordnet ist, weist zwei Formmulden 23 auf, in die die erwärmte Unterfolie 7 mittels Vakuum von unten und/oder Druckluft von oben in die Formmulde 23 zu Mulden 9 geformt wird. Die Mulde 9 bzw. die Formmulde 23 weist eine senkrecht zur Unterfolie 7 ausgerichtete Muldentiefe T auf. Die Mulde 9 selbst weist nach dem Formprozess desweiteren einen Muldenrand 25 auf.

Fig. 2b zeigt das Formwerkzeugunterteil 22 mit den zwei Formmulden 23 in einer Draufsicht. Die zwei Formmulden 23 weisen jeweils eine Öffnung 24 nach oben auf, die wiederum eine sich parallel zur Transportrichtung R erstreckende Öffnungslänge L und eine sich quer hierzu erstreckende Öffnungsbreite B aufweisen.

Anhand von Fig. 3a wird die Oberfolienformstation 3 näher erläutert. Die Oberfolienformstation 3 umfasst ein Oberfolienformwerkzeugunterteil 26, das als Heizplatte ausgeführt ist, und ein in Pfeilrichtung bewegbares Oberfolienformwerkzeugoberteil 27 mit zwei Domen 28 und eine Klemmfläche 29 zum Klemmen der Skinfolie 11 zwischen dem Oberfolienformwerkzeugunterteil 26 und dem Oberfolienformwerkzeugoberteil 27. Die Dome 28 weisen eine erste Höhe D1 auf, die durch die Ebenen der Klemmfläche 29 und einer Vertiefung 35 mit einem maximalen Abstand einer Innenwand 30 der Dome 28 definiert wird. Bei einer geschlossenen Arbeitsstellung der Oberfolienformstation 3 wird die Skinfolie 11 zwischen dem Oberfolienformwerkzeugunterteil 26 und dem Oberfolienformwerkzeugoberteil 27 geklemmt, von dem Oberfolienformwerkzeugunterteil 26 erwärmt und mittels Vakuum in die Dome 28 gezogen. Nach einem Öffnen der Oberfolienformstation 3 ist ein Deckel 14 in die Skinfolie 11 geformt.

Fig. 3b zeigt eine Schnittansicht A-A, siehe Fig. 3, von unten auf die Klemmfläche 29 des Oberfolienformwerkzeugoberteils 27. Die zwei Dome 28 weisen jeweils eine Öffnung 28a auf, die wiederum eine sich parallel zur Transportrichtung R1 der Skinfolie erstreckende Öffnungslänge L1 und eine sich quer hierzu erstreckende Öffnungsbreite B1 aufweisen. Diese Abmessungen entsprechen weitestgehend den entsprechenden Abmessungen der Deckel 14, da Schrumpfungseffekte auftreten können. Der Transport der Skinfolie 11 erfolgt über eine Oberfolientransporteinrichtung 13, in Fig. 3a als zwei beidseitig angeordnete Klammerketten 13 dargestellt.

Fig. 4 zeigt die Siegelstation 4 mit geschlossenem Siegelwerkzeugoberteil 16 und Siegelwerkzeugunterteil 17, wobei die Produkte 50 von den Deckeln 14 und den Mulden 9 umschlossen werden und die Deckel 14 und die Mulden 9 umlaufend zwischen dem Siegelwerkzeugoberteil 16 und dem Siegelwerkzeugunterteil 17 geklemmt sind. In der so gebildeten Kammer 15 werden über ein am Siegelwerkzeugoberteil 16 angelegtes Vakuum V die Deckel 14 an die Innenwand 32 des Doms 18 des Siegelwerkzeugoberteils 16 angesaugt und legen sich dann an die Innenwand 32 an. Das Siegelwerkzeugoberteil 16 umfasst eine Heizung 33, mittels derer die Deckel 14 auf die Skintemperatur erwärmt werden.

Analog zur Fig. 3b weist das Siegelwerkzeugoberteil 16 wie das Oberfolienformwerkzeugoberteil 27 zwei Dome 18 mit einer sich parallel zur Produktionsrichtung R erstreckenden Öffnungslänge L2 und einer sich quer hierzu erstreckenden Öftnungsbreite B2 sowie einer zweiten Höhe D2 auf. Dargestellt ist dies in Figur 4b in der Untersicht auf die Dome 18. Dabei bezeichnet 31 die Öffnung 18 jedes Doms 18. Alle drei Abmessungen L2, B2 und D2 der Dome 18 des Siegelwerkzeugoberteils 16 sind gegenüber den Abmessungen L1, B1 und D1 der Dome 28 des Oberfolienformwerkzeugoberteils 27 um ca. 5% bis 20% größer. Dies liegt unter anderem daran, dass ein Abstand A zwischen zwei aufeinander in Transportrichtung R folgenden Deckeln 14 vorteilhaft ist, damit das Siegelwerkzeugoberteil 16 in seine geschlossene Stellung, wie in Fig. 4 dargestellt, bewegt werden kann, ohne dass dabei ein direkt stromaufwärts vor der Siegelstation 4 befindlicher Deckel 14 zu stark negativ von einer Strahlungswärme des Siegelwerkzeugoberteils 16 beeinflusst wird, selbst wenn in dieser Position der Deckel 14 bereits weitestgehend über das Produkt 50 gestülpt ist.

Fig. 5 zeigt die Phase, bei der die Deckel 14 in den Domen 18 anliegen und mittels der Heizung 33 auf eine zweite Temperatur, d. h. die sog. Skintemperatur, erwärmt werden, während der Raum zwischen den Mulden 9 und den Deckeln 14 mittels Vakuum V evakuiert wird.

In Fig. 6 zeigt die Situation nach dem Belüften des Siegelwerkzeugoberteils 16 und dem Anlegen der Deckel 14 bzw. der Skinfolie 11 an das Produkt 50 und an die Mulde 9.

## Patentansprüche

1. Tiefziehverpackungsmaschine (1), umfassend eine Unterfolienformstation (2) mit einer Anzahl von n Formmulden (23), wobei n größer oder gleich 2 ist, zum Formen von n Mulden (9) in eine Unterfolie (7), und eine Oberfolienformstation (3) mit n evakuierbaren und jeweils von einer Klemmfläche (29) umgebenen Domen (28), die eine erste Höhe (D1) zwischen der Klemmfläche (29) und einer Vertiefung (35) aufweisen, zum Formen von n Deckeln (14) in eine Oberfolie (11), die eine Skinfolie ist, wobei die Oberfolienformstation (3) stromaufwärts in einer Produktionsrichtung (R) vor einer Siegelstation (4) angeordnet ist, wobei die Siegelstation (4) dazu konfiguriert ist, die n Deckel (14) mit den zugehörigen n Mulden (9) zu versiegeln, wobei die Siegelstation (4) ein Siegelwerkzeugoberteil (16) umfasst, das n beheizbare und evakuierbare Dome (18) mit einer zweiten Höhe (D2) aufweisen, die dazu konfiguriert sind, die Oberfolie (11) im jeweiligen Dom (18) anliegen zu lassen und auf eine Skintemperatur zu erwärmen, wobei die erste Höhe (D1) wenigstens 80% der zweiten Höhe (D2) beträgt.

2. Tiefziehverpackungsmaschine nach Anspruch 1, **dadurch gekennzeichnet, dass** die zweite Höhe (D2) wenigstens 60 mm, vorzugsweise wenigstens 80 mm beträgt.

3. Tiefziehverpackungsmaschine nach einem der vorangehenden Ansprüche, **dadurch gekennzeichnet, dass** die Skintemperatur wenigstens 170 °C beträgt.

4. Tiefziehverpackungsmaschine nach einem der vorangehenden Ansprüche, **dadurch gekennzeichnet, dass** eine beidseitig der Oberfolie (11) angeordnete Oberfolientransporteinrichtung (13) vorgesehen ist, um die Deckel (14) von der Oberfolienformstation (3) in die Siegelstation (4) zu transportieren.

5. Tiefziehverpackungsmaschine nach einem der vorangehenden Ansprüche, **dadurch gekennzeichnet, dass** die Formmulden (23) eine Muldentiefe (T) aufweisen und die zweite Höhe (D2) der Dome (18) im Siegelwerkzeugoberteil (16) wenigstens das 5-fache, vorzugsweise wenigstens das 8-fache, der Muldentiefe (T) beträgt.

6. Tiefziehverpackungsmaschine nach einem der vorangehenden Ansprüche, **dadurch gekennzeichnet, dass** die n Formmulden (23) in der Unterfolienformstation (2) jeweils eine Öffnungslänge (L) längs und eine Öffnungsbreite (B) quer zur Produktionsrichtung (R) aufweisen und die n Dome (28) im Oberfolienformwerkzeugoberteil (27) jeweils eine erste Öffnungslänge (L1) längs und eine erste Öffnungsbreite (B1) quer zur Produktionsrichtung (R) aufweisen, wobei die erste Öffnungslänge (L1) bzw. die erste Öffnungsbreite (B1) der Dome (28) jeweils zwischen 80% und 95% der Öffnungslänge (L) bzw. der Öffnungsbreite (B) der Formmulde (23) beträgt, damit die geformte Deckel (14) beim Zuführen in die Siegelstation (4) größere Abmessungen als ein zu verpackendes Produkt (50) aufweisen.

7. Verfahren zum Betrieb einer Tiefziehverpackungsmaschine (1) zum Herstellen einer Skinpackung (19), die ein mindestens 50 mm vertikal über einen Muldenrand (25) einer Mulde (9) einer Unterfolie (7) nach oben überstehendes Produkt (50) umfasst, wobei die Oberfolie (11) eine Skinfolie ist, umfassend folgende Schritte:
- gemeinsames Formen einer Anzahl von n Mulden (9), wobei n größer oder gleich 2 ist, in eine Unterfolie (7) in einer Unterfolienformstation (2) während eines Arbeitstaktes,
- gemeinsames Formen von n Deckeln (14) in eine Oberfolie (11) in einer Oberfolienformstation (3) bei einer ersten Temperatur während eines Arbeitstaktes, wobei die Deckel (14) anschließend eine erste Höhe (D1) gegenüber einer Oberfolientransportebene aufweisen,
- gemeinsames Zuführen der n Mulden (9) und der n Deckel (14) in eine Siegelstation (4),
- Anlegen der n Deckel (14) an die Innenwand (32) von Domen (18) der Siegelstation (4) mittels Vakuum zwischen den n Deckeln (14) und den n Domen (18) und Erwärmen der n Deckel (14) auf eine zweite Temperatur, wobei die erste Höhe (D1) wenigstens 80 % einer zweiten Höhe (D2) der Dome (18) der Siegelstation (4) beträgt,
- Anlegen der n Deckel (14) an die jeweiligen Produkte (50) und die dazugehörigen Mulden (9) mittels eines zwischen den n Deckeln (14) und den n Mulden (9) erzeugten Vakuums.

8. Verfahren nach Anspruch 7, **dadurch gekennzeichnet, dass** die Deckel (14) in der Oberfolienformstation (3) derart geformt werden, dass die Deckel (14) während des Transports von der Oberfolienformstation (3) in die Siegelstation (4) sich den dazugehörigen Mulden (9) annähern, ohne dabei einen Druck auf die Produkte (50) der dazugehörigen Mulden (9) auszuüben.

9. Verfahren nach Anspruch 8, **dadurch gekennzeichnet, dass** die Oberfolie (11) mittels einer Oberfolientransporteinrichtung (13), vorzugsweise zweier beidseitig der Oberfolie (11) angeordneter Klammerketten (13), transportiert wird.

10. Verfahren nach einem der Ansprüche 7 bis 9, **dadurch gekennzeichnet, dass** die erste Temperatur zwischen 100°C und 140°C beträgt.

11. Verfahren nach einem der Ansprüche 7 bis 10, **dadurch gekennzeichnet, dass** die zweite Temperatur zwischen 170°C und 220°C beträgt.

## Claims

1. A thermoform packaging machine (1) comprising a bottom-film forming station (2) including a number n of mold cavities (23), *n* being larger than or equal to 2, for forming n troughs (9) into a bottom film (7), and a top-film forming station (3) including n evacuable domes (28), which are each enclosed by a clamping surface (29) and which have a first height (D1) between the clamping surface (29) and a hollow (35), for forming *n* lids (14) into a top film (11), which is a skin film, wherein the top-film forming station (3) is arranged upstream of a sealing station (4) in a production direction (R), wherein the sealing station (4) is configured for sealing the n lids (14) with the n troughs (9) associated therewith, wherein the sealing station (4) includes a sealing-tool upper part (16) comprising n heatable and evacuable domes (18) having a second height (D2), said domes (18) being configured for allowing the top film (11) to be brought into contact with the respective dome (18) from inside and for heating it to a skin temperature, and said first height (D1) amounting to at least 80% of the second height (D2).

2. The thermoform packaging machine according to claim 1, **characterized in that** the second height (D2) is at least 60 mm, preferably at least 80 mm.

3. The thermoform packaging machine according to one of the preceding claims, **characterized in that** the skin temperature is at least 170°C.

4. The thermoform packaging machine according to one of the preceding claims, **characterized in that** a top-film conveying unit (13) is provided, which is arranged on both sides of the top film (11), for conveying the lids (14) from the top-film forming station (3) into the sealing station (4).

5. The thermoform packaging machine according to one of the preceding claims, **characterized in that** the mold cavities (23) have a cavity depth (T), and that the second height (D2) of the domes (18) in the sealing-tool upper part (16) is at least 5 times, preferably at least 8 times as large as said cavity depth (T).

6. The thermoform packaging machine according to one of the preceding claims, **characterized in that** the n mold cavities (23) in the bottom-film forming station (2) each have an opening length (L) in the longitudinal direction of the production direction (R) and an opening width (B) in a direction transversely to said production direction (R), and that the n domes (28) in the top-film forming tool upper part (27) each have a first opening length (L1) in the longitudinal direction of the production direction (R) and a first opening width (B1) in a direction transversely to said production direction (R), the first opening length (L1) and the first opening width (B1) of the domes (28) amounting each to a value between 80% and 95% of the opening length (L) and opening width (B), respectively, of the mold cavity (23), so that the molded lids (14) will have dimensions that are larger than those of a product (50) to be packed, when they are supplied to the sealing station (4).

7. A method of operating a thermoform packaging machine (1) for producing a skin pack (19) including a product (50) that protrudes upwards, at least over 50 mm, vertically beyond a trough edge (25) of a trough (9) of a bottom film (7), the top film (11) being a skin film, said method comprising the following steps:
- jointly forming a number of n troughs (9), *n* being larger than or equal to 2, into a bottom film (7) in a bottom-film forming station (2) during a work cycle,
- jointly forming n lids (14) into a top film (11) in a top-film forming station (3) at a first temperature during a work cycle, said lids (14) having then a first height (D1) relative to a top-film conveying plane,
- jointly supplying said n troughs (9) and said *n* lids (14) into a sealing station (4),
- bringing the *n* lids (14) into contact with the inner wall (32) of domes (18) of the sealing station (4) by means of a vacuum between said *n* lids (14) and said n domes (18), and heating said *n* lids (14) to a second temperature, wherein the first height (D1) corresponds to at least 80% of a second height (D2) of the domes (18) of the sealing station (4),
- applying the *n* lids (14) to the respective products (50) and the troughs (9) associated therewith by means of a vacuum generated between the *n* lids (14) and the n troughs (9).

8. The method according to claim 7, **characterized in that** the lids (14) are formed in the top-film forming station (3) such that the lids (14), while being conveyed from the top-film forming station (3) into the sealing station (4), approach the associated troughs (9) without applying any pressure to the products (50) of said associated troughs (9).

9. The method according to claim 8, **characterized in that** the top film (11) is conveyed by means of a top-film conveying unit (13), preferably by means of two clamp chains (13) arranged on both sides of the top film (11).

10. The method according to one of the claims 7 to 9, **characterized in that** the first temperature is a temperature between 100°C and 140°C.

11. The method according to one of the claims 7 to 10, **characterized in that** the second temperature is a temperature between 170°C and 220°C.

## Revendications

1. Machine d'emballage par emboutissage ou thermoformage (1), comprenant un poste de formage de feuille inférieure (2) avec un nombre de n cavités de formage (23), n étant supérieur ou égal à 2, pour assurer le formage de n cavités (9) dans une feuille inférieure (7), et un poste de formage de feuille supérieure (3) avec n dômes (28) dans lesquels peut être fait le vide, entourés chacun d'une surface de serrage (29) et présentant une première hauteur (D1) entre la surface de serrage (29) et un creux (35), pour assurer le formage de n couvercles (14) dans une feuille supérieure (11), qui est une feuille de pelliplacage, machine
dans laquelle le poste de formage de feuille supérieure (3) est agencé en amont d'un poste de scellage (4), dans une direction de production (R),
dans laquelle le poste de scellage (4) est configuré pour assurer le scellage des n couvercles (14) avec les n cavités (9),
dans laquelle le poste de scellage (4) comprend une partie supérieure d'outillage de scellage (16) comportant n dômes (18) d'une deuxième hauteur (D2) pouvant être chauffés et dans lesquels peut être fait le vide, et qui sont configurés pour laisser s'appliquer la feuille supérieure (11) dans le dôme (18) respectif, et l'échauffer à une température de pelliplacage, et
dans laquelle la première hauteur (D1) vaut au moins 80% de la deuxième hauteur (D2).

2. Machine d'emballage par emboutissage ou thermoformage selon la revendication 1, **caractérisée en ce que** la deuxième hauteur (D2) vaut au moins 60 mm et de préférence au moins 80 mm.

3. Machine d'emballage par emboutissage ou thermoformage selon l'une des revendications précédentes, **caractérisée en ce que** la température de pelliplacage vaut au moins 170°C.

4. Machine d'emballage par emboutissage ou thermoformage selon l'une des revendications précédentes, **caractérisée en ce qu'**il est prévu un dispositif de transport de feuille supérieure (13) agencé de part et d'autre de la feuille supérieure (11), pour assurer le transport des couvercles (14) du poste de formage de feuille supérieure (3) dans le poste de scellage (4).

5. Machine d'emballage par emboutissage ou thermoformage selon l'une des revendications précédentes, **caractérisée en ce que** les cavités de formage (23) présentent une profondeur de cavité (T), et la deuxième hauteur (D2) des dômes (18) dans la partie supérieure d'outillage de scellage (16) vaut au moins 5 fois, de préférence au moins 8 fois la profondeur de cavité (T).

6. Machine d'emballage par emboutissage ou thermoformage selon l'une des revendications précédentes, **caractérisée en ce que** les n cavités de formage (23) dans le poste de formage de feuille inférieure (2) présentent chacune respectivement une longueur d'ouverture (L) le long de la direction de production (R), et une largeur d'ouverture (B) transversalement à la direction de production, et les n dômes (28) dans la partie supérieure d'outillage de formage de feuille supérieure (27) présentent chacune respectivement une première longueur d'ouverture (L1) le long de la direction de production (R), et une première largeur d'ouverture (B1) transversalement à la direction de production, la première longueur d'ouverture (L1) et respectivement la première largeur d'ouverture (B1) des dômes (28) valant respectivement entre 80% et 95% de la longueur d'ouverture (L) et respectivement de la largeur d'ouverture (B) de la cavité de de formage (23), pour que les couvercles (14) qui seront formés présentent lors de leur amenée au poste de scellage (4), des dimensions plus grandes qu'un produit (50) à emballer.

7. Procédé pour assurer le fonctionnement d'une machine d'emballage par emboutissage ou thermoformage (1) pour la fabrication d'un emballage par pelliplacage (19) comprenant au moins un produit (50) dépassant d'au moins 50 mm verticalement vers le haut, au-dessus d'une bordure de cavité (25) d'une cavité (9) dans une feuille inférieure (7), la feuille supérieure (11) étant une feuille de pelliplacage, le procédé comprenant les étapes suivantes :
- formage commun d'un nombre n de cavités (9) dans une feuille inférieure (7), n étant supérieur ou égal à 2, dans un poste de formage de feuille inférieure (2) au cours d'un cycle de travail,
- formage commun de n couvercles (14) dans une feuille supérieure (11) dans un poste de formage de feuille supérieure (3), à une première température, au cours d'un cycle de travail, les couvercles (14) présentant ensuite une première hauteur (D1) par rapport à un plan de transport de la feuille supérieure,
- amenée commune des n cavités (9) et des n couvercles (14) dans un poste de scellage (4),
- application des n couvercles (14) contre la paroi intérieure (32) de dômes (18) du poste de scellage (4) au moyen de vide entre les n couvercles (14) et les n dômes (18), et échauffement des n couvercles (14) à une deuxième température, la première hauteur (D1) valant au moins 80% d'une deuxième hauteur (D2) des dômes (18) du poste de scellage (4),
- application des n couvercles (14) contre les produits (50) respectifs et les cavités (9) associées, au moyen d'un vide produit entre les n couvercles (14) et les n cavités (9).

8. Procédé selon la revendication 7, **caractérisé en ce que** les couvercles (14) sont formés dans le poste de formage de feuille supérieure (3) de façon telle que les couvercles (14), pendant le transport du poste de formage de feuille supérieure (3) au poste de scellage (4), se rapprochent des cavités (9) associées, sans exercer à cette occasion, une pression sur les produits (50) des cavités (9) associées.

9. Procédé selon la revendication 8, **caractérisé en ce que** la feuille supérieure (11) est transportée au moyen d'un dispositif de transport de feuille supérieure (13), de préférence de deux chaines à pinces (13) agencées de part et d'autre de la feuille supérieure (11).

10. Procédé selon l'une des revendications 7 à 9, **caractérisé en ce que** la première température se situe entre 100°C et 140°C.

11. Procédé selon l'une des revendications 7 à 10, **caractérisé en ce que** la deuxième température se situe entre 170°C et 220°C.
